# FASCICULE DE BREVET EUROPEEN

(11) **EP 0 632 547 B1**
(45) Date de publication et mention de la délivrance du brevet: **21.08.1996**
(21) Numéro de dépôt: 94401462.0
(22) Date de dépôt: 28.06.1994
(51) Int. Cl.: H01R 33/46

(54) **Dispositif de contact pour le plot d'un culot de lampe électrique de véhicule automobile**
Kontaktvorrichtung für den Kontakt einer elektrischen Glühlampe eines Kraftfahrzeuges
Contact device for the contact of an electric bulb of a motor vehicle

(30) Priorité: 29.06.1993 FR 9307899
(43) Date de publication de la demande: 04.01.1995
(73) Titulaire: VALEO VISION, 93000 Bobigny (FR)
(72) Inventeur: Micoud, Jean-Yves, F-69003 Lyon (FR); Delattre, Yves, F-69100 Villeurbanne (FR)
(74) Mandataire: Martin, Jean-Jacques

(56) Documents cités:
- DE-A- 2 247 713
- DE-B- 1 102 280
- DE-B- 1 117 748
- GB-A- 1 436 944

## Description

La présente invention concerne un dispositif de contact électrique pour culot de lampe pour feu de signalisation de véhicule en particulier automobile, ainsi qu'un porte-lampe utilisant ce dispositif de contact et un bloc de signalisation l'incorporant.

Une lampe pour projecteur de véhicule en particulier automobile comprend généralement une ampoule dont le culot s'engage dans une douille définie dans un porte-lampes. Le filament est relié à deux contacts électriques, situés au niveau d'un corps cylindrique du culot et d'un plot de contact situé à l'arrière du culot, qui coopèrent avec des contacts électriques situés dans la douille. Le plot de contact, généralement de forme partiellement hémisphérique, est réalisé en déposant une pastille de métal mou, par exemple du laiton, sur une partie isolante, le conducteur relié au filament y étant noyé.

Classiquement, le contact électrique situé dans la douille, qui coopère avec le plot de contact du culot, est réalisé au moyen d'une lame conductrice élastiquement déformable, de forme plane. Cependant, de par sa structure, la lame conductrice est tangente au plot de contact et donc le contact électrique ainsi réalisé est un contact essentiellement ponctuel unique.

D'autre part, particulièrement en ce qui concerne des véhicules industriels qui sont utilisés dans des conditions sévères, des vibrations sont transmises par ce véhicule au porte-lampes qui l'équipe, et donc à la lame . En particulier dans le cas où le culot de l'ampoule est de type à baïonnette, fixé au moyen d'ergots qui s'engagent dans des encoches en forme générale de "J" de la douille, ces vibrations entraînent des déplacements de l'ampoule notamment par pivotement autour d'un axe passant par les ergots du montage à baïonette, et des frottements répétés et rapides du plot de contact par rapport à la lame. Ces frottements provoquent une détérioration de la qualité du contact entre le lame et le plot, des phénomènes d'arcs et d'oxydation par élévation de la température.

Le filament ne travaille donc plus dans des conditions régulières, ce qui réduit considérablement la durée de vie de l'ampoule.

On connaît également, notamment par DE-B-11 17 748, GB-A-1 436 944, DE-A-22 47 713 et DE-B-11 02 280 un contact élastique de douille présentant au niveau du plot de la lampe une zone sphérique en creux de même rayon que le plot, de manière à obtenir un contact généralement surfacique et un calage du plot.

Cependant, il est fréquent que le rayon et la taille du plot varient considérablement d'une lampe à l'autre, si bien que le contact élastique et/ou le calage n'est pas assuré convenablement.

La présente invention vise à pallier ces inconvénients, en proposant un dispositif de contact électrique pour culot de lampe pour projecteur de véhicule en particulier automobile, qui permette d'améliorer le contact et la tenue entre le plot d'un culot de lampe et une lame conductrice et élastiquement déformable d'une douille, en s'affranchissant des variations dimensionnelles du plot.

Un autre but de l'invention est de proposer un dispositif de contact pour culot de lampe pour projecteur de véhicule en particulier automobile qui assure une stabilisation de la position de la lampe et qui notamment s'oppose à une rotation de la lampe autour d'un axe passant par les ergots de fixation du culot dans une douille de lampe.

A cet effet, la présente invention a pour objet un dispositif de contact électrique pour culot de lampe pour véhicule en particulier automobile, comportant une lame conductrice en contact avec un plot de contact conducteur situé sur un culot d'une ampoule, caractérisé en ce que la partie conductrice comporte au niveau du plot une zone de contact en creux recevant partiellement le plot de contact et assurant un contact électrique et un maintien du plot en direction latérale par au moins deux régions de bord du plot distantes l'une de l'autre, aucun contact n'ayant lieu dans la région centrale dudit plot.

Certains aspects préférés, mais non limitatifs, du dispositif de contact selon l'invention sont les suivants :
- dans le cas d'une lampe possédant des moyens de montage de type à baïonette, la zone de contact en creux présente une forme profilée en creux dont la direction longitudinale est essentiellement parallèle à un axe passant par deux ergots desdits moyens de montage.
- la largeur transversale de la zone de contact profilée est inférieure à la largeur du plot dans la même direction.
- la zone de contact profilée présente un profil en forme générale de "V", ou en forme générale d'arc de cercle.
- dans ce dernier cas, le rayon de courbure de la zone de contact profilée est inférieur à un rayon de courbure minimal du plot.
- la zone de contact en creux présente la forme d'un renfoncement de contour généralement circulaire. Ce renfoncement peut être de forme sphérique, avec un rayon de courbure inférieur à un rayon de courbure minimal du plot de contact.
- la zone de contact en creux est définie par un orifice de taille inférieure à celle du plot de contact. Cet orifice peut être circulaire et présenter des bords tombés.

L'invention concerne également un porte-lampe pour véhicule automobile, définissant au moins une douille, caractérisé en ce que la ou chaque douille est équipée d'un dispositif de contact tel que défini ci-dessus, ainsi qu'un feu de signalisation pour véhicule automobile industriel, caractérisé en ce qu'il est équipé d'un tel porte-lampe.

D'autres caractéristiques, buts et avantages ressortiront de la description suivante, donnée à titre d'exemple et sans caractère limitatif, en regard des dessins annexés, sur lesquels :
- les figures 1 et 2 sont des vues schématiques en coupe, suivant deux plans perpendiculaires, d'un culot de lampe de type baïonnette alimenté au moyen d'un dispositif de contact électrique présentant une zone de contact en forme de profilé en creux, la figure 2 étant une vue partielle,
- la figure 3 est une vue en coupe du dispositif de contact représenté sur les figures 1 et 2, au repos et en l'absence de lampe,
- la figure 4 est une vue schématique en coupe du culot représenté sur la figure 1 alimenté par un dispositif de contact électrique présentant une zone de contact en creux de forme sphérique,
- la figure 5 est une vue schématique en coupe du culot représenté sur la figure 1 alimenté par un dispositif de contact électrique présentant une zone en creux constituée d'un orifice, et
- la figure 6 est une vue schématique en coupe du culot représenté sur la figure 1, équipé d'un dispositif de contact possédant une zone de contact semblable à celle de la figure 4 mais permettant l'alimentation en série de plusieurs ampoules.

En référence aux figures 1 et 2, le dispositif de contact électrique comprend une partie conductrice, constituée d'une lame métallique 1 élastiquement déformable, destinée à alimenter en courant le filament d'une ampoule à montage de type baïonnette par l'intermédiaire d'un plot de contact 2 situé sur un partie isolante 21, à une extrémité postérieure d'un culot 3 de cette ampoule. Ce culot 3, comprend des ergots 4 destinés à s'engager, lors de la mise en place de l'ampoule, dans des encoches en forme générale de "J" définies par une douille formée dans un porte-lampe (non représenté). La lame métallique 1 comporte, au niveau de la zone en contact avec le plot de contact 2, une zone de contact 5 en forme de profilé creux, définie en l'espèce par deux parties planes formant entre elles un angle obtus par exemple de l'ordre de 150°. Ainsi, une connexion électrique en deux régions essentiellement ponctuelles 51 et 52 est effectuée.

En outre, la direction longitudinale du profilé 5 est parallèle à l'axe passant par les ergots 4, qui constitue un axe de pivotement privilégié de l'ampoule lorsqu'elle est exposée à des vibrations. De cette manière, le profilé en creux 5 appliqué élastiquement contre le plot exerce une résistance vis-à-vis des mouvements de l'ampoule, et stabilise donc la position de celle-ci pour garantir un contact électrique amélioré.

Avantageusement et comme illustré, la largeur transversale du profilé 5 est inférieure à la largeur selon la même direction du plot de contact. De la sorte, les régions de contact 51 et 52 se trouvent au niveau des arêtes du profilé, et étant donné la nature relativement malléable du métal constituant le plot 2, on obtient additionnellement un ancrage mutuel, par déformation plastique dudit métal, du plot et de la partie de contact 5. En outre, le fait de donner au profilé 5 une largeur inférieure à la largeur du plot permet, lorsque le plot est très peu saillant (on notera ici qu'il existe une dispersion importante dans la forme et la convexité des plots d'une ampoule à l'autre), de garantir que le contact électrique soit établi. En effet, si le profilé 5 était plus large que le plot, il risquerait de s'appuyer seulement sur des régions isolantes du culot entourant le plot.

Par ailleurs, la ligne de jonction des deux demi-plans du profilé 5 étant parallèle à l'axe passant par les ergots 4, même lorsque l'ampoule tourne autour de l'axe défini par les ergots 4, l'un des bords de la tuile demeure toujours en contact avec le plot, et donc une connexion électrique est toujours assurée.

La position au repos de la lame de contact 1, en l'absence d'ampoule, est illustrée sur la figure 3. Elle est capable de pivoter autour d'un axe A. On comprend que, lorsque l'ampoule est en place, l'effort exercé par la zone de contact profilée 5 sur le culot est essentiellement axial.

Selon une variante de réalisation, non illustrée, la zone de contact profilée 5 peut présenter un profil généralement courbe, de préférence en forme d'arc de cercle, avec un rayon de courbure inférieur à un rayon de courbure miminum du plot, pour assurer un double contact comme décrit plus haut, et avec une largeur de profilé encore inférieure à la largeur du plot.

Selon un autre mode de réalisation, illustré sur la figure 4, la zone de contact en creux est constituée d'un renfoncement convexe 6, de forme préférentiellement sphérique. Son rayon de courbure est choisi inférieur à un rayon de courbure minimal du plot 2. Dans ce cas, la région de contact entre la lame 1 et le plot 2 est généralement circulaire. On observe sur la figure 4 que le renfoncement 6 est bordé par une arête vive, qui peut entamer une déformation plastique de la matière malléable du plot et donc provoquer un début d'ancrage qui améliore encore la stabilisation de la position de l'ampoule en cas de vibrations ou chocs.

Selon un autre exemple de réalisation, illustré sur la figure 5, la zone de contact en creux est définie par un orifice circulaire 7 à bords tombés, dont le diamètre intérieur est inférieur au diamètre du plot 2. Ainsi, le pourtour de l'orifice, arrondi, est en contact avec le plot 2 selon une région de contact généralement circulaire.

En se référant à la figure 6, le dispositif de contact électrique peut également comporter une lame 8 coopérant avec plusieurs douilles et munie d'une zone de contact en creux, réalisée selon l'un ou l'autre des modes décrits ci-dessus, au niveau de chaque douille. Une telle lame 8 permet de réaliser une alimentation en parallèle de plusieurs ampoules. Cette lame 8, est au repos dan la position indiquée en tiretés indiquée en 81; lorsque le culot 3 est engagé dans la douille, elle se place dans la en traits pleins indiquée en 82, en exerçant une force axiale qui, de la même manière que décrit plus haut, stabilise la lampe à la fois axialement et latéralement.

Comme on l'a indiqué, la technique de réalisation du plot est telle que son rayon de courbure peut varier sensiblement d'une ampoule à l'autre. Dans tous les modes de réalisation décrits ci-dessus, la forme et les dimensions de la zone de contact en creux de la lame sont choisies de telle manière que, quelles que soient les variations de la forme du plot, on assure toujours un contact généralement non surfacique entre la lame et le plot, de manière à maintenir un effort de contact par unité de surface élevé.

Bien entendu, la présente invention n'est pas limitée aux formes de réalisations décrites, et différentes modifications à la portée de l'homme du métier pourront y être apportées conformément à son esprit.

## Revendications

1. Dispositif de contact électrique pour culot de lampe pour véhicule en particulier automobile, comportant une lame conductrice élastique (1) en contact avec un plot de contact conducteur (2) situé sur un culot (3) d'une ampoule, caractérisé en ce que la lame conductrice (1) comporte au niveau du plot de contact (2) une zone de contact en creux recevant partiellement le plot et assurant un contact électrique non surfacique et un maintien du plot en direction latérale par au moins deux régions de bord du plot distantes l'une de l'autre, aucun contact n'ayant lieu dans la région centrale dudit plot.

2. Dispositif de contact selon la revendication 1, pour une lampe possédant des moyens de montage de type à baïonette, caractérisé en ce que la zone de contact en creux (5) présente une forme profilée en creux dont la direction longitudinale est essentiellement parallèle à un axe passant par deux ergots (4) desdits moyens de montage.

3. Dispositif de contact selon la revendication 2, caractérisé en ce que la largeur transversale de la zone de contact profilée (5) est inférieure à la largeur du plot dans la même direction.

4. Dispositif de contact selon la revendication 2 ou 3, caractérisé en ce que la zone de contact profilée (5) présente un profil en forme générale de "V".

5. Dispositif de contact selon la revendication 2 ou 3, caractérisé en ce que la zone de contact profilée présente un profil en forme générale d'arc de cercle.

6. Dispositif de contact selon la revendication 5, caractérisé en ce que le rayon de courbure de la zone de contact profilée est inférieur à un rayon de courbure minimal du plot.

7. Dispositif de contact selon la revendication 1, caractérisé en ce que la zone de contact en creux (6) présente la forme d'un renfoncement de contour généralement circulaire.

8. Dispositif de contact selon la revendication 7, caractérisé en ce que le renfoncement (6) est de forme sphérique, avec un rayon de courbure inférieur à un rayon de courbure minimal du plot de contact (2).

9. Dispositif de contact selon la revendication 1, caractérisé en ce que la zone de contact en creux est définie par un orifice (7) de taille inférieure à celle du plot de contact (2).

10. Dispositif de contact selon la revendication 9, caractérisé en ce que ledit orifice (7) est circulaire et présente des bords tombés.

11. Porte-lampe pour véhicule automobile, définissant au moins une douille pour lampe, caractérisé en ce que la ou chaque douille est équipée d'un dispositif de contact selon l'une quelconque des revendications 1 à 10.

12. Feu de signalisation pour véhicule automobile industriel, caractérisé en ce qu'il est équipé d'un porte-lampe selon la revendication 11.

## Patentansprüche

1. Elektrische Kontaktvorrichtung für einen Lampensockel für Fahrzeuge, insbesondere für Kraftfahrzeuge, mit einem elastischen leitenden Kontaktstreifen (1), der mit einem am Sockel (3) einer Glühlampe angeordneten leitenden Kontaktstück (2) in Kontakt steht, **dadurch gekennzeichnet,** daß der leitende Kontaktstreifen (1) in Höhe des Kontaktstücks (2) eine vertiefte Kontaktzone umfaßt, die teilweise das Kontaktstück aufnimmt und einen nichtflächigen elektrischen Kontakt und eine Halterung des Kontaktstücks in seitlicher Richtung durch wenigstens zwei voneinander entfernte Randbereiche des Kontaktstücks herbeiführt, wobei kein Kontakt im Mittelbereich des besagten Kontaktstücks zustande kommt.

2. Kontaktvorrichtung nach Anspruch 1 für eine Lampe, die bajonettartige Befestigungsmittel besitzt, **dadurch gekennzeichnet,** daß die vertiefte Kontaktzone (5) eine Hohlprofilform aufweist, deren Längsrichtung in etwa parallel zu einer Achse verläuft, die durch zwei Stifte (4) der besagten Befestigungsmittel hindurchgeht.

3. Kontaktvorrichtung nach Anspruch 2 , **dadurch gekennzeichnet,** daß die Querbreite der profilierten Kontaktzone (5) kleiner als die Breite des Kontaktstücks in der gleichen Richtung ist.

4. Kontaktvorrichtung nach Anspruch 2 oder 3 , **dadurch gekennzeichnet,** daß die profilierte Kontaktzone (5) ein Profil mit einer allgemeinen "V"-Form aufweist.

5. Kontaktvorrichtung nach Anspruch 2 oder 3 , **dadurch gekennzeichnet,** daß die profilierte Kontaktzone (5) ein Profil mit einer allgemeinen Kreisbogenform aufweist.

6. Kontaktvorrichtung nach Anspruch 5 , **dadurch gekennzeichnet,** daß der Krümmungsradius der profilierten Kontaktzone kleiner als ein minimaler Krümmungsradius des Kontaktstücks ist.

7. Kontaktvorrichtung nach Anspruch 1 , **dadurch gekennzeichnet,** daß die vertiefte Kontaktzone (6) die Form einer Verstärkung mit allgemein kreisförmigem Umriß aufweist.

8. Kontaktvorrichtung nach Anspruch 7 , **dadurch gekennzeichnet,** daß die Verstärkung (6) kugelförmig mit einer Krümmungsradius ausgeführt ist, der kleiner als ein minimaler Krümmungsradius des Kontaktstücks (2) ist.

9. Kontaktvorrichtung nach Anspruch 1 , **dadurch gekennzeichnet,** daß die vertiefte Kontaktzone durch eine Öffnung (7) gebildet wird, deren Größe kleiner als die des Kontaktstücks ist.

10. Kontaktvorrichtung nach Anspruch 9 , **dadurch gekennzeichnet,** daß die besagte Öffnung (7) kreisförmig ausgeführt ist und gekrempte Kanten aufweist.

11. Lampenträger für Kraftfahrzeuge, der wenigstens eine Lampenfassung bildet, **dadurch gekennzeichnet,** daß die bzw. jede Fassung mit einer Kontaktvorrichtung nach einem der Ansprüche 1 bis 10 ausgerüstet ist.

12. Signalleuchte für Nutzkraftfahrzeuge, **dadurch gekennzeichnet,** daß sie mit einem Lampenträger nach Anspruch 11 ausgerüstet ist.

## Claims

1. An electric contact device for a lamp base for a vehicle, in particular a motor vehicle, comprising an elastic conductive blade (1) in contact with a conductive contact block (2) situated on a base (3) of a bulb,
**characterised in that** the conductive blade (1) comprises at the level of the contact block (2) a hollow contact zone partially receiving the block and ensuring a non-surface electrical contact and a retention of the block in the lateral direction by at least two edge regions of the block distant from one another, no contact occurring in the central region of the said block.

2. A contact device according to Claim 1, for a lamp having bayonet-type assembly means,
**characterised in that** the hollow contact zone (5) has a hollow profiled shape, the longitudinal direction of which is essentially parallel to an axis passing through two pins (4) of the said assembly means.

3. A contact device according to Claim 2,
**characterised in that** the transversal width of the profiled contact zone (5) is less than the width of the block in the same direction.

4. A contact device according to Claim 2 or 3,
**characterised in that** the profiled contact zone (5) has a section in a general "V" shape.

5. A contact device according to Claim 2 or 3,
**characterised in that** the profiled contact zone has a section in a general shape of an arc of a circle.

6. A contact device according to Claim 5,
**characterised in that** the radius of curvature of the profiled contact zone is less than a minimum radius of curvature of the block.

7. A contact device according to Claim 1,
**characterised in that** the hollow contact zone (6) has the shape of a recess having a generally circular circumference.

8. A contact device according to Claim 7,
**characterised in that** the recess (6) has a spherical shape, with a radius of curvature less than a minimum radius of curvature of the contact block (2).

9. A contact device according to Claim 1,
**characterised in that** the hollow contact zone is defined by an orifice (7) of a smaller size than that of the contact block (2).

10. A contact device according to Claim 9,
**characterised in that** the said orifice (7) is circular and has fallen edges.

11. A lamp holder for a motor vehicle, defining at least one lamp socket,
**characterised in that** the or each socket is equipped with a contact device according to any one of Claims 1 to 10.

12. A signal lamp for an industrial motor vehicle,
**characterised in that** it is equipped with a lamp holder according to Claim 11.
